# EUROPÄISCHE PATENTSCHRIFT

(11) **EP 0 394 815 B1**
(45) Veröffentlichungstag und Bekanntmachung des Hinweises auf die Patenterteilung: **28.02.1996**
(21) Anmeldenummer: 90107309.8
(22) Anmeldetag: 18.04.1990
(51) Int. Cl.: E04C 5/06

(54) **Bewehrungskorb aus Baustahl**
Steel reinforcing cage
Cage d'armature en acier

(30) Priorität: 22.04.1989 DE 3913349; 06.09.1989 DE 3929633; 20.11.1989 DE 3938508
(43) Veröffentlichungstag der Anmeldung: 31.10.1990
(73) Patentinhaber: Podendorf, Hinrich, D-47239 Duisburg (DE)
(72) Erfinder: Podendorf, Hinrich, D-47239 Duisburg (DE)
(74) Vertreter: Cohausz & Florack Patentanwälte

(56) Entgegenhaltungen:
- EP-A- 0 132 254
- EP-A- 0 136 283
- DE-A- 2 614 026
- GB-A- 1 185 545
- US-A- 3 375 632

## Beschreibung

Die Erfindung betrifft einen Bewehrungskorb aus Betonstabstahl für den Hoch- und/oder den Tiefbau gemäß dem Oberbegriff von Patentanspruch 1 sowie Verfahren zu seiner Herstellung.

Im Hoch- und Tiefbau werden Bewehrungskörbe für den Betonbau in der Weise hergestellt, daß die Bewehrungsbügel einzeln maschinell gebogen werden, in entsprechender Anzahl zueinander manuell ausgerichtet und an jeder Stelle, an denen sich die Bewehrungsbügel mit den statischen Betonstahlprofilen kreuzen bzw. berühren mit diesen durch Verdrahten verbunden werden.

Das Fertigen der bekannten Bewehrungskörbe erfolgt im allgemeinen an den Baustellen, da sie für den Transport wegen der Verdrahtung der Bewehrungsbügel mit den statischen Betonstahlprofilen zu instabil sind. Die Bewehrungskörbe werden nach dem Ausrichten auf der Baustelle zu dem fertigen Bauwerk in Beton eingegossen.

Dieses manuelle Fertigen der Bewehrungskörbe führt jedoch zu schwerwiegenden Nachteilen:
Trotz großer Sorgfalt bei der manuellen Fertigung ist der Streubereich der Maßhaltigkeit sehr groß.

Ungenauigkeiten treten bereits auf bei der Fertigung der einzelnen Bewehrungsbügel.

Ungenauigkeiten treten weiterhin auf bei der Montage der Bewehrungsbügel und der statischen Betonstahlprofile zu den Bewehrungskörben.

Ungenauigkeiten treten zusätzlich auf bei Montage der Bewehrungskörbe in die Bewehrungssysteme.

Die Folgen sind, daß die vorgegebenen Betondeckungen zum Teil unter- bzw. überschritten werden und daß der rechnerische statische Querschnitt im allgemeinen an den verschiedenen Stellen unterschiedlich ist. Außerdem ist die Transportfähigkeit sehr begrenzt, daher ist eine Vormontage in geschlossenen Räumen fast unmöglich, so daß eine Fertigung in Schlechtwetterperioden ausfällt.

Der manuell gefertigte Korb ist sehr instabil, da die Bewehrungsbügel mit den statischen Betonstahlprofilen verdrahtet sind. Es können deshalb Fehler durch unsachgemäßes Betonieren oder durch unsachgemäßen Umgang des Personals mit den Bewehrungskörben auftreten.

Die Folge ist, daß nach dem Vergießen des Betons der geforderte Betondeckungsabstand oft unterschritten wird, so daß Feuchtigkeit zu den Bewehrungsbügeln diffundieren kann und bei Kälteeinwirkung ein Abplatzen des Betons im Bereich der unterschrittenen Betondeckung vorkommt. Diese freiliegenden Abschnitte der Bewehrungsbügel lösen das Durchrosten des freiliegenden Bewehrungssystems aus, so daß die statische Tragfähigkeit dieser Bauwerke in Frage gestellt bzw. dann nicht mehr gegeben ist.

Die aufwendigen und umfassenden Sanierungsmaßnahmen zeigen, daß man diese Probleme trotz der jahrzehntelangen Erfahrungen mit bewehrten Beton bis heute noch nicht in den Griff bekommen hat.

Die Montage der Bewehrungsbügel und der statischen Betonstahlprofile zu den Bewehrungskörben ist eine höchst lohnintensive und damit kostenaufwendige Arbeit.

Weiterhin erfordern bereits die Ungenauigkeiten bei der Fertigung und bei der Montage einen erheblichen Sicherheitszuschlag.

Ein weiterer Nachteil besteht darin, daß es aufgrund der Drahtverbindungen zwischen den Bewehrungsbügeln und den statischen Betonstahlprofilen kaum möglich ist, größere Bewehrungskörbe an Baustellen zu transportieren, da unter den Erschütterungen während des Transportes die Bewehrungsbügel untereinander und zu den statischen Betonstahlprofilen verkanten bzw. aus ihrer Lage gebracht werden und ein abschließendes zufriedenstellendes Richten auf der Baustelle vor dem Betonieren im allgemeinen nicht möglich ist.

Aus der EP-A-0 136 283 ist ein Bewehrungskorb aus Betonstabstahl für den Hoch- oder den Tiefbau beschrieben, der Bewehrungsbügel und statische Betonstahlprofile aufweist, wobei eine Mehrzahl von Bewehrungsprofilen in ihrem Endbereich ein U-förmiges Schloß aufweisen und mit senkrecht zu den Bewehrungsprofilen verlaufenden Zentrier- und Montageprofilen eine Bewehrungsbügelgruppe bilden und wobei die Bewehrungsbügelgruppe mit den statischen Betonstahlprofilen an vorgegebenen Stellen zu dem Bewehrungskorb verbunden ist.

Jeder der in der EP-A-0 136 283 beschriebenen Bewehrungskörbe besteht stets aus einer Mehrzahl von Bewehrungsbügelgruppen, welche im Bereich ihrer Schlösser durch gemeinsame Einziehstäbe miteinander verbunden sind. Bei solchen Bewehrungskörben sind also stets wenigstens zwei Bewehrungsbügelgruppen notwendig, um einen Bewehrungskorb zu bilden. Der Vorteil dieser zwei- oder mehrteiligen Ausführung besteht zweifelsohne in der günstigen Stapelbarkeit, welche bei "rundum geschlossenen" Bewehrungskörben ungünstiger und vor allem lange nicht so platzsparend erfolgen kann. Darüber hinaus müssen die einzelnen Bewehrungsbügelgruppen in ihren Abmessungen stets aufeinander abgestimmt sein, damit die zugehörigen Schlösser beim Zusammensetzen zu Bewehrungskörben jeweils mit einem gemeinsamen Einziehstab verbunden werden können.

Ein Bewehrungskorb mit den Merkmalen des Oberbegriffs des Patentanspruchs 1 ist durch US-A-3375632 bekannt. Bei diesem Bewehrungskorb sind beide Zentrier- und Montageprofile außerhalb des Schloßbereichs auf der Außenseite des Bügels angeordnet und das Schloß besteht aus zwei U-förmig gebogenen Haken. Diese Anordnung ist biegetechnisch von Nachteil.

Ausgehend von diesem gattungsbildenden Stand der Technik, liegt der Erfindung die Aufgabe zugrunde, einen Bewehrungskorb zu schaffen, der einfach zu biegen ist und bei wenigen Grundformen von Bügelgruppen eine Vielzahl möglicher Korbgrößen bei gleichzeitig platzsparenden Lagerungs- und Transportmöglichkeiten zuläßt.

Diese Aufgabe wird bei einem Bewehrungskorb der zuvor genannten Art nach dem Kennzeichnungsteil des Patentanspruchs 1 dadurch gelöst, daß jede Bewehrungsbügelgruppe genau zwei gemeinsame Zentrier- und Montageprofile) aufweist, daß das Schloß der zu einer Bewehrungsbügelgruppe gebogenen Bewehrungsprofile von einem U-förmigen Haken an einem Ende des Bewehrungsprofils und von einem Winkelhaken am anderen Ende des Bewehrungsprofils gebildet wird, daß jeder Bewehrungsbügel im wesentlichen zu einem Rechteck gebogen ist, daß jeweils das erste Zentrier- und Montageprofil auf der Innenseite des U-förmigen Hakens angeordnet ist und von dem Winkelhaken umgriffen wird und daß das weitere Zentrier- und Montageprofil innen auf einer an das Schloß angrenzenden Seite des Rechteckes außerhalb des Bereiches des Schlosses angeordnet ist.

Überraschenderweise bilden die Bewehrungsbügel aus gebogenem Betonstabstahl und die mit ihnen verbundenen Zentrier- und Montageprofile einen formstabilen Verbund, obwohl die Verbindung der einzelnen gebogenen Bewehrungsprofile nur im Bereich des Schlosses und der angrenzenden Rechteckseite erfolgt. Es ist schnell ersichtlich, daß sich entweder ein fertiger Bewehrungskorb aus einer einzigen Bewehrungsbügelgruppe herstellen läßt, indem in deren Eckbereichen und gegebenenfalls an zusätzlichen Stellen die statischen Betonstahlprofile eingeschoben und mit den gebogenen Bewehrungsprofilen verbunden werden. Dadurch, daß die einzelnen Bewehrungsprofile gewissermaßen parallele "Rippen" bilden und die Verbindung lediglich im Schloßbereich und der angrenzenden Rechteckseite erfolgt (wie bei einer "Wirbelsäule"), lassen sich mehrere erfindungsgemäße Bewehrungsbügelgruppen ineinander verschachtelt und damit äußert platzsparend zwischenlagern und zur Baustelle transportieren.

Der erfindungsgemäße Bewehrungskorb kann auch aus einer Mehrzahl von Bewehrungsbügelgruppen bestehen, welche - je nach den gewünschten Abmessungen eines fertigen Bewehrungskorbes - zunächst ineinander geschachtelt und dann mittels der eingeschobenen statischen Betonstahlprofile zu einem mehrschnittigen oder winkelförmigen Bewehrungskorb verbunden werden. Darüber hinaus ist es möglich, durch seitliches Versetzen einer Mehrzahl einzelner Bewehrungsbügelgruppen und gegebenenfalls zusätzliches Ineinanderschachteln mit weiteren Bewehrungsbügelgruppen Bewehrungskörbe großer Längen herzustellen, ohne die Grundform einer Bewehrungsbügelgruppe ändern zu müssen.

Jede Bewehrungsbügelgruppe wird bei vorliegender Erfindung nur im Bereich ihres Schlosses und der angrenzenden Rechteckseite durch Zentrier- und Montageprofile miteinander verbunden. Dies ist nur mit Betonstahlprofilen aus Betonstabstahl möglich; die Verwendung von Ringmaterial führt aufgrund auftretender Torsion nicht zum gewünschten Erfolg.

In einer weiteren Ausgestaltung der Erfindung sind die Zentrier- und Montageprofile außerhalb der Biegestellen mit den Bewehrungsbügeln verschweißt. Durch diese Maßnahmen wird erreicht, daß das Biegen exakt und problemlos durchgeführt werden kann.

In einer noch weiteren Ausgestaltung der Erfindung sind die Bewehrungsbügel an vorgegebenen Stellen mit den statischen Betonstahlprofilen verschweißt und/oder verdrahtet. Es zeigte sich nämlich, daß es ohne Beeinträchtigung der baulichen Sicherheit nicht mehr erforderlich ist, die Bewehrungsbügel an allen Stellen mit den statischen Betonstahlprofilen zu verbinden. Dies ist insbesondere dann der Fall, wenn an den Verbindungsstellen die Verbindung durch Punktschweißen hergestellt ist.

Es zeigte sich, daß auch dann, wenn der erfindungsgemäße Bewehrungskorb nicht an allen Stellen punktgeschweißt ist, er bei Belastungen seine ursprüngliche Form bzw. Gestalt wieder annimmt, sofern seine Elastizitätsgrenze nicht überschritten wird.

In einer noch weiteren Ausgestaltung der Erfindung sind mehrere Bewehrungsbügelgruppen mit statischen Betonstahlprofilen an vorgegebenen Stellen mit statischen Betonstahlprofilen zu dem Bewehrungskorb verbunden.

Die genaue Fertigung der einzelnen Bügelgruppen und die genaue Vorgabe und Orientierung der statischen Betonstahlprofile sowie die Ausrichtung der Bewehrungsbügelgruppen zu ihnen sichern die genaue Fertigung von Bewehrungskörben mit kompliziertem Aufbau.

Erfindungsgemäß sind die Bewehrungsbügelgruppen an vorgegebenen Stellen mit den statischen Betonstahlprofilen verschweißt und/oder verdrahtet.

Aufgrund der Maßhaltigkeit beim Fertigen der einzelnen Bewehrungsbügelgruppen ist es nämlich ohne weiteres möglich, nach dem Baukastenprinzip aus einzelnen Bewehrungskörben Gesamtkörbe aufzubauen, die mit den vorgegebenen Abmessungen übereinstimmen. Hierbei kann es sich um beliebige geometrische Figuren handeln, wobei die einzelnen Bewehrungskörbe für sich allein einfach herzustellen sind und - aneinandergefügt und/oder ineinander verschachtelt - komplizierte Bewehrungseinheiten bilden.

Die Aufgabe, ein Verfahren zum Herstellen des Bewehrungskorbes zu schaffen, wird erfindungsgemäß dadurch gelöst, daß eine der Anzahl der Bewehrungsbügel entsprechende Anzahl von Betonstabstahlprofilen zueinander ausgerichtet wird, die zueinander ausgerichteten Betonstabstahlprofile mit genau einem zentrier- und Montageprofil im Bereich des Schlosses und außerhalb dieses Bereiches mit genau einem weiteren Zentrier- und Montageprofil zu einer ausgerichteten Profilgruppe verschweißt werden, die ausgerichtete Profilgruppe unter gemeinsamer Bildung der Bewehrungsbügel zu einer Bewehrungsbügelgruppe derart zu einer Rechteckform gebogen wird, daß das zweite Zentrier- und Montageprofil außerhalb des Bereiches des Schlosses zu liegen kommt, und die Bewehrungsbügelgruppe mit den statischen Betonstahlprofilen zu dem Bewehrungskorb verbunden werden.

Erfindungswesentlich ist, daß die Zentrier- und Montageprofile mit allen sich mit ihnen kreuzenden Betonstabstahlprofilen einer zu bildenden Bewehrungsbügelgruppe verschweißt werden, so daß während der Produktion, der Lagerung, des Transportes und der Montage, sowie beim Betonieren die Zentrierfähigkeit bis zum Erstarren des Betons gewährleistet ist. Dies hat zwangsläufig zur Folge, daß die statischen Betonstahlprofile sich wie vorgegeben innerhalb des Bewehrungssystems zentrieren.

Erfindungsgemäß werden die Bewehrungsbügel und die statischen Betonstahlprofile an den vorgegebenen Stellen miteinander verschweißt oder verdrahtet.

Zum Herstellen von Bewehrungskörben von kompliziertem Aufbau bzw. komplizierter Geometrie werden in einer weiteren Ausgestaltung der Erfindung eine der Anzahl der Bewehrungsbügel jeder Bewehrungsbügelgruppe und eine der Anzahl der Bewehrungsbügelgruppen entsprechende Anzahl von Betonstabstahlprofilen unter Bildung der Gruppen ausgerichtet, die zueinander ausgerichteten Betonstabstahlprofile jeder Gruppe mit genau einem Zentrier- und Montageprofil im Bereich des Schlosses und außerhalb dieses Bereiches mit genau einem weiteren Zentrier- und Montageprofil zu einer Profilgruppe verschweißt, die ausgerichteten Profilgruppen unter Bildung der Bewehrungsbügel zu Bewehrungsbügelgruppen derart zu einer Rechteckform gebogen, daß das zweite Zentrier- und Montageprofil außerhalb des Bereiches des Schlosses zu liegen kommt, die Bewehrungsbügelgruppen zueinander ausgerichtet und mit statischen Betonstahlprofilen zu dem Bewehrungskorb an den vorgegebenen Stellen verbunden.

Erfindungsgemäß werden die Bügelgruppen mit den statischen Betonstahlprofilen an den vorgegebenen Stellen miteinander verschweißt oder verdrahtet.

Die Erfindung ist in der Zeichnung anhand von Ausführungsbeispielen erläutert.

Es zeigen
- Fig. 1a - 1f: schematisch die Herstellung eines Bewehrungskorbes,
- Fig. 1g: das Detail X aus Figur 1f und
- Fig. 2: einen aus zwei Bewehrungsbügelgruppen aufgebauten Bewehrungskorb.

Die Figuren 1a bis 1f zeigen in einer perspektivischen Ansicht das Herstellen eines Bewehrungskorbes 1 (Fig. 2).

Gemäß Figur la werden sieben Betonstabstahlprofile 2 parallel und in vorgegebenem Abstand zueinander ausgerichtet.

Anschließend wird im vorderen Bereich das Zentrier- und Montageprofil 3 und im hinteren Bereich das Zentrier- und Montageprofil 4 im rechten Winkel zu den Betonstabstahlprofilen angeordnet, so daß sie sich rechtwinklig kreuzen.

An sämtlichen Kreuzungsstellen 5 erfolgt durch Punktschweißen die Verbindung sämtlicher Zentrier- und Montageprofile mit den Betonstabstahlprofilen.

Die über das Zentrier- und Montageprofil 3 vorstehenden Endabschnitte 6 der Betonstabstahlprofile werden mit dem Zentrier- und Montageprofil 3 im ersten Biegetakt in eine Ebene parallel zur Ebene der Betonstabstahlprofile in Fig. 1a U-förmig unter Bildung des einen Teil des Schlosses 7 (Figur 1f und 1g) so gebogen, daß das Zentrier- und Montageprofil 3 auf der Innenseite des U verläuft und die Stirnflächen 8 der Endabschnitte in Richtung zum zweiten Zentrier- und Montageprofil 4 zeigen.

Anschließend werden die weiteren Biegetakte gemäß den Figuren 1c bis 1f so durchgeführt, daß die aus Figur 1f ersichtliche Bewehrungsbügelgruppe 9 unter Bildung des Schlosses 7 gebogen ist, deren Bewehrungsbügel mit 10 bezeichnet sind.

Die Fig. 1g zeigt in vergrößerter Darstellung das Schloß eines Bewehrungsbügels (Detail X aus Fig. 1f).

Wesentlich ist, daß die beiden Zentrier- und Montageprofile auf der einen Seite der Betonstabstahlprofile angeordnet sind (vgl. insbesondere Figur 1) und daß ihre Anordnung so getroffen ist, daß sie außerhalb der Biegestellen verlaufen, so daß das Biegen problemlos durchgeführt werden kann.

Die Figur 2 zeigt einen aus zwei Bewehrungsbügelgruppen 11 und 12 bestehenden Bewehrungskorb 13.

Die Bewehrungsbügelgruppe 11 besteht aus den beiden Zentrier- und Montageprofilen 14 und 15 und den Bewehrungsbügeln 16, die Bewehrungsbügelgruppe 12 aus den beiden Zentrier- und Montageprofilen 17 und 18 und den Bewehrungsbügeln 19.

Die beiden Bewehrungsbügelgruppen 11 und 12 werden in vorgegebenem Abstand zueinander angeordnet. Dann werden die statischen Betonstahlprofile 20 nach Vorgabe zu den beiden Bewehrungsbügelgruppen angeordnet und an den vorgegebenen Berührungs- und Kreuzungsstellen mit ihnen durch Punktschweißen unter Bildung des Bewehrungskorbes verbunden. Dies kann in der Produktionsstätte oder auch erst an der Baustelle erfolgen.

Aus Figur 2 ist ohne weiteres ersichtlich, daß nach dem Baukastenprinzip Bewehrungskörbe mit kompliziertem räumlichem Aufbau herstellbar sind.

Diese Bewehrungskörbe sind Typenkörbe und dienen der individuellen Vereinfachung von statischen Bewehrungsvorkommnissen bei der Fertigung sowie der Montage.

Hierbei handelt es sich um batteriegeschweißte standsichere Bewehrungsbügel aus Betonstabstahl nach DIN 488 ohne statische Trageeisen bei unterschiedlichen Stababständen und wechselnden Stabdurchmessern.

Es werden erhebliche Produktions- und Montagekosten bei nach diesem Verfahren hergestellten Bewehrungskörben gegenüber der herkömmlichen Produktions- und Montageart eingespart.

## Patentansprüche

1. Bewehrungskorb aus Betonstabstahl für den Hoch- und/oder den Tiefbau, der Bewehrungsbügel und statische Betonstahlprofile aufweist, wobei eine Mehrzahl von Bewehrungsprofilen in ihrem Endbereich ein Schloß aufweisen und mit senkrecht zu den Bewehrungsprofilen verlaufenden Zentrier- und Montageprofilen eine Bewehrungsbügelgruppe bilden und wobei die Bewehrungsbügelgruppe mit den statischen Betonstahlprofilen an vorgegebenen Stellen zu dem Bewehrungskorb verbunden ist und
jede Bewehrungsbügelgruppe genau zwei gemeinsame Zentrier- und Montageprofile (3, 4) aufweist, und wobei jeder Bewehrungsbügel im wesentlichen zu einem Rechteck gebogen ist,
**dadurch gekennzeichnet, daß** das Schloß (7) der zu einer Bewehrungsbügelgruppe (11 bzw. 12) gebogenen Bewehrungsprofile von einem U-förmigen Haken an einem Ende (6) des Bewehrungsprofils und von einem Winkelhaken am anderen Ende des Bewehrungsprofils gebildet wird, daß jeweils das erste Zentrier- und Montageprofil (3) auf der Innenseite des U-förmigen Hakens angeordnet ist und von dem Winkelhaken umgriffen wird und daß das weitere Zentrier- und Montageprofil (4) innen auf einer an das Schloß (7) angrenzenden Seite des Rechteckes außerhalb des Bereiches des Schlosses angeordnet ist.

2. Bewehrungskorb nach Anspruch 1,
**dadurch gekennzeichnet**, daß die Zentrier- und Montageprofile außerhalb der Biegestellen mit den Bewehrungsbügeln verschweißt sind.

3. Bewehrungskorb nach Anspruch 1 oder 2,
**dadurch gekennzeichnet**, daß die Bewehrungsbügel an vorgegebenen Stellen mit den statischen Betonstahlprofilen verschweißt oder verdrahtet sind.

4. Bewehrungskorb nach einem der Ansprüche 1 bis 3,
**dadurch gekennzeichnet**, daß mehrere Bewehrungsbügelgruppen mit statischen Betonstahlprofilen an vorgegebenen Stellen mit statischen Betonstahlprofilen zu dem Bewehrungskorb verbunden sind.

5. Bewehrungskorb nach Anspruch 4,
**dadurch gekennzeichnet**, daß die Bewehrungsbügelgruppen außerhalb der Biegestellen mit den statischen Betonstahlprofilen verbunden sind.

6. Bewehrungskorb nach Anspruch 4 oder 5,
**dadurch gekennzeichnet**, daß die Bewehrungsbügelgruppen an vorgegebenen Stellen mit den statischen Betonstahlprofilen verschweißt oder verdrahtet sind.

7. Verfahren zum Herstellen des Bewehrungskorbes nach einem der Ansprüche 1 bis 3,
**dadurch gekennzeichnet**, daß eine der Anzahl der Bewehrungsbügel entsprechende Anzahl von Betonstabstahlprofilen zueinander ausgerichtet wird, die zueinander ausgerichteten Betonstabstahlprofile mit genau einem Zentrier- und Montageprofil im Bereich des Schlosses und außerhalb dieses Bereiches mit genau einem weiteren Zentrier- und Montageprofil zu einer ausgerichteten Profilgruppe verschweißt werden, die ausgerichtete Profilgruppe unter gemeinsamer Bildung der Bewehrungsbügel zu einer Bewehrungsbügelgruppe derart zu einer Rechteckform gebogen wird, daß das zweite Zentrier- und Montageprofil außerhalb des Bereiches des Schlosses zu liegen kommt und die Bewehrungsbügelgruppe mit den statischen Betonstahlprofilen zu dem Bewehrungskorb verbunden werden.

8. Verfahren nach Anspruch 7,
**dadurch gekennzeichnet**, daß die Bewehrungsbügel und die statischen Betonstahlprofile an den vorgegebenen Stellen miteinander verschweißt oder verdrahtet werden.

9. Verfahren zum Herstellen des Bewehrungskorbes nach einem der Ansprüche 4, 5 oder 6,
**dadurch gekennzeichnet**, daß eine der Anzahl der Bewehrungsbügel jeder Bewehrungsbügelgruppe und eine der Anzahl der Bewehrungsbügelgruppen entsprechende Anzahl von Betonstabstahlprofilen unter Bildung der Gruppen ausgerichtet werden, die zueinander ausgerichteten Betonstabstahlprofile jeder Gruppe mit genau einem Zentrier- und Montageprofil im Bereich des Schlosses und außerhalb dieses Bereiches mit genau einem weiteren Zentrier- und Montageprofil zu einer Profilgruppe verschweißt werden, die ausgerichteten Profilgruppen unter Bildung der Bewehrungsbügel zu Bewehrungsbügelgruppen derart zu einer Rechteckform gebogen werden, daß das zweite Zentrier- und Montageprofil außerhalb des Bereiches des Schlosses zu liegen kommt und die Bewehrungsbügelgruppen zueinander ausgerichtet und mit statischen Betonstahlprofilen zu dem Bewehrungskorb an den vorgegebenen Stellen verbunden werden.

10. Verfahren nach Anspruch 9,
**dadurch gekennzeichnet**, daß die Bügelgruppen mit den statischen Betonstahlprofilen an den vorgegebenen Stellen miteinander verschweißt oder verdrahtet werden.

## Claims

1. A reinforcing cage of reinforcing rod steel for building construction or underground structures which has reinforcing bends and static steel profiles, wherein a plurality of reinforcing profiles have a lock in their end zone and cooperate with centring and assembly profiles extending perpendicularly of the reinforcing profiles to form a group of reinforcing bends, the group of reinforcing bends having the static steel profiles being connected at given places to the reinforcing cage and each reinforcing bend being bent substantially into a rectable, and each group of reinforcing bends has precisely two common centring and assembly profiles (3, 4); characterized in that the lock (7) of the reinforcing profiles bent to form a group of reinforcing bends (11, 12) is formed by a U-shaped hook at the other end of the reinforcing profile and by an angle hook at the other end of the reinforcing profile; in each case the first centring and assembly profile (3) is disposed on the inside of the U-shaped hook and is engaged around by the angle hook; and the other centring and assembly profile (4) is disposed on the inside on a side of the rectangle adjoining the lock (7) outside the zone of the lock.

2. A reinforcing cage according to claim 1, characterized in that the centring and assembly profiles are welded to the reinforcing bends outside the bending places.

3. A reinforcing cage according to claims 1 or 2, characterized in that the reinforcing bends are welded or wired to the static steel profiles at given places.

4. A reinforcing cage according to one of claims 1 to 3, characterized in that a number of groups of reinforcing bends having static reinforcing steel profiles is connected via reinforcing steel profiles at given places to the reinforcing cage.

5. A reinforcing cage according to claim 4, characterized in that the groups of reinforcing bends are connected to the static steel profiles outside the bending places.

6. A reinforcing cage according to claims 4 or 5, characterized in that the groups of reinforcing bends are welded or wired to the static steel profiles at given places.

7. A process for the production of the reinforcing cage according to one of claims 1 to 3, characterized in that a number of steel rod profiles corresponding to the number of reinforcing bends are aligned in relation to one another; the rod steel profiles aligned in relation to one another having to precisely one centring and assembly profile in the zone of the lock and outside said zone having precisely one further centring and assembly profile are welded into an aligned profile group; the aligned profile group is so bent, accompanied by the common formation of the reinforcing bends into a group of reinforcing bends, into a rectangular shape that the second centring and assembly profile comes to lie outside the zone of the lock, and the group of reinforcing bends having the static profiles are connected to the reinforcing cage.

8. A process according to claim 7, characterized in that the reinforcing bends and the static steel profiles are welded or wired to one another at the given places.

9. A process for the production of the reinforcing cage according to one of claims 4, 5 or 6, characterized in that the number of reinforcing bends corresponding to each group of reinforcing bends, and a number of rod steel profiles corresponding to the number of groups of reinforcing bends are aligned to form the groups; the rod steel profiles of each group aligned with one another having precisely one centring and assembly profile in the zone of the lock and outside said zone having precisely one further centring and assembly profile are welded into a profile group; the aligned profile groups are so bent, accompanied by the formation of the reinforcing bends into groups of reinforcing bends, that the second centring and assembly profile comes to lie outside the zone of the lock, and the groups of reinforcing bends aligned in relation to one another and having static steel profiles are connected at the given places to the reinforcing cage.

10. A process according to claim 9, characterized in that the groups of bends having the static steel profiles are welded or wired to one another at the given places.

## Revendications

1. Cage d'armature formée de barres d'acier pour béton pour la construction de bâtiments et/ou des travaux de génie civil et des profilés statiques en acier pour béton, dans laquelle une multiplicité de profilés d'armature possèdent un élément de fermeture dans leur partie d'extrémité et forment, avec des profilés de centrage et de montage, qui s'étendent perpendiculairement aux profilés d'armature, un groupe d'agrafes, et le groupe d'agrafes est relié au profilé statique en acier pour béton, en des emplacements prédéterminés, pour former la cage d'armature, et dans laquelle chaque groupe d'agrafes comporte, de façon précise, deux profilés communs de centrage et de montage (3,4), et dans lequel chaque agrafe est coudée essentiellement sous la forme d'un rectangle, caractérisée en ce que l'élément de fermeture (7) des profilés d'armature, repliés pour former un groupe d'agrafes (11 ou 12), est formé par un crochet en forme de U situé à une extrémité (6) du profilé d'armature et par un crochet en équerre situé à l'autre extrémité du profilé d'armature, que respectivement le premier profilé de centrage et de montage (3) est disposé sur le côté intérieur du crochet en forme de U, et est enserré par le crochet en équerre et que l'autre profilé de centrage et de montage (4) est monté intérieurement sur un côté, qui jouxte l'élément de fermeture (7), du rectangle à l'extérieur de la zone de l'élément de fermeture.

2. Cage d'armature selon la revendication 1, caractérisée en ce que les profilés de centrage et de montage sont soudés aux agrafes, en dehors des points de pliage.

3. Cage d'armature selon la revendication 1 ou 2, caractérisée en ce que les agrafes sont soudées ou raccordées par des fils au profilé statique en acier pour béton, en des emplacements prédéterminés.

4. Cage d'armature selon l'une des revendications 1 à 3, caractérisée en ce que plusieurs groupes d'agrafes sont reliés, en des emplacements prédéterminés, à des profilés statiques en acier pour béton pour former la cage d'armature.

5. Cage d'armature selon la revendication 4, caractérisée en ce que les groupes d'agrafes sont reliés, en dehors des points de pliage, aux profilés statiques en acier pour béton.

6. Cage d'armature selon la revendication 4 ou 5, caractérisée en ce que les groupes d'agrafes sont réunis par soudage ou par des fils, en des emplacements prédéterminés, aux profilés statiques en acier pour béton.

7. Procédé pour fabriquer la cage d'armature selon l'une des revendications 1 à 3, caractérisé en ce qu'on oriente les uns sur les autres un nombre de profilés formés de barres en acier pour béton, qui correspond au nombre des agrafes, qu'on soude les profilés formés de barres en acier pour béton, orientés les uns sur les autres, précisément à un profilé de centrage et de montage dans la zone de l'élément de fermeture et, précisément à un autre profilé de centrage et de montage, à l'extérieur de cette zone, pour former un groupe aligné de profilés, que l'on coude selon une forme rectangulaire le groupe aligné de profilés, tout en formant conjointement les agrafes, pour former un groupe d'agrafes, de telle sorte que le second profilé de centrage et de montage vient s'appliquer à l'extérieur de la zone de l'élément de fermeture et qu'on relie le groupe d'agrafes aux profilés statiques en acier pour béton pour former une cage d'armature.

8. Procédé selon la revendication 7, caractérisé en ce qu'on réunit entre eux par soudage ou à l'aide de fils les agrafes et les profilés statiques en acier pour béton, aux emplacements prédéterminés.

9. Procédé pour fabriquer la cage d'armature selon l'une des revendications 4, 5 ou 6, caractérisé en ce qu'on oriente les uns sur les autres un nombre de profilés formés de barres en acier pour béton, qui correspond au nombre des agrafes, en formant des groupes, qu'on soude les profilés formés de barres en acier pour béton, orientés les uns sur les autres, de chaque groupe précisément un procédé de centrage et de montage dans la zone de l'élément de fermeture et, à l'extérieur de cette zone, précisément un autre profilé de centrage et de montage pour former un groupe de profilés, que l'on coude selon une forme rectangulaire les groupes alignés de profilés, tout en formant les agrafes, pour constituer des groupes d'agrafes, de telle sorte que le second profilé de centrage et de montage vient s'appliquer à l'extérieur de la zone de l'élément de fermeture et qu'on aligne entre eux les groupes d'agrafes et on les relie à des profilés statiques en acier pour béton, en des emplacements prédéterminés, pour former une cage d'armature.

10. Procédé selon la revendication 9, caractérisé en ce que les groupes d'agrafes sont réunis par soudage ou par des fils, en des emplacements prédéterminés, aux profilés statiques en acier pour béton.
